# EUROPÄISCHE PATENTSCHRIFT

(11) **EP 0 601 986 B1**
(45) Veröffentlichungstag und Bekanntmachung des Hinweises auf die Patenterteilung: **03.01.1996**
(21) Anmeldenummer: 93850224.2
(22) Anmeldetag: 02.12.1993
(51) Int. Cl.: B27N 3/14

(54) **Windkammer**
Air deposition chamber
Chambre de soufflage

(30) Priorität: 08.12.1992 FI 925575
(43) Veröffentlichungstag der Anmeldung: 15.06.1994
(73) Patentinhaber: SUNDS DEFIBRATOR LOVIISA OY, SF-07910 Valko (FI)
(72) Erfinder: Laatikainen, Aarne, FI-07910 Valko (FI); Hemmilä, Ari, FI-17510 Nyystölä (FI)
(74) Vertreter: Olsson, Jan

(56) Entgegenhaltungen:
- DE-A- 2 407 745
- DE-A- 2 535 382
- US-A- 3 801 243

## Beschreibung

Die vorliegende Erfindung betrifft eine in der Spanplattenherstellung an der Streumaschine verwendete Windkammer gemäß dem Oberbegriff des Hauptanspruchs 1.

Eine Hauptphase des Spanplattenherstellungsprozesses besteht in der Bildung des Rohlings oder dem sog. Streuen. Das Streuen erfolgt mit speziellen Streumaschinen. Mit diesen wird auf einem Streugutbandförderer ein Gemisch aus Späne und Bindemitteln zu einem gleichmäßigen durchgehenden Teppich ausgebreitet. Eine typische Streumaschine besteht aus sog. Bunker, Bodenbandförderer, Ausgleichsbürsten, Entlade- und Verteilungsvorrichtungen sowie Windkammer.

Die vorliegende Erfindung betrifft also eine Windkammer, die aus einem an der Unterseite von einem Streugutförderband, an den Seiten von Seitenwänden, an den Enden von Stirnseiten und an der Oberseite von einer Decke begrenzten Raum besteht, in dem die an den Verteilungsvorrichtungen herunterfallede Späne mit Hilfe von Luft weiter befördert wird. Die Luft wird durch die eine Stirnwand in die Windkammer eingeführt und durch die entgegengesetzte Stirnwand entfernt.

Die feinsten Späneteilchen fliegen in der Windkammer am weitesten und die gröbsten werden nur wenig von der Luft befördert. Auf diese Weise entsteht eine gewünschte Spanplattenstruktur, in der die Oberfläche aus einer fast staubartigen Späneverteilung gebildet wird während die durchschnittliche Größe der Späne zur Mitte der Platte hinzunimmt.

Ein Problem bei den bisher bekannten Windkammern besteht darin, daß sich an die Decke der Windkammer schwebender Staub heftet, von wo dieser von Zeit zu Zeit in unkontrollierbarer Weise auf die Oberfläche der zu streuenden Spanplatte herabfällt, z.B. infolge ausreichenden Anwachsens der Staubschicht oder zufälliger Vibrationen oder dergleichen. Die von der Decke gefallenen Staubhäufchen bilden auf der Plattenfläche deutlich sichtbare Flecken, die die Oberfläche verderben, wodurch das Qualitätsniveau gesenkt wird.

Der Erfindung liegt die Aufgabe zugrunde, eine Windkammer zu schaffen, bei der die oben gestreiften Probleme vermieden werden. Für die Erfindung ist charakteristisch, daß die Decke der Windkammer aus einem Bandfördererteil gebildet wird.

Für eine Ausführungsform der Erfindung ist charakteristisch, daß der Bandfördererteil die Rücklaufseite des Bodenbandförderers des Streugutbunkers ist.

Für eine zweite Ausführungsform der Erfindung ist charakteristisch, daß zum Entfernen des auf der Seite der Windkammer sich an den Bandfördererteil heftenden Staubes in der Windkammer ein Schaber angebracht ist.

Für eine weitere Ausführungsform der Erfindung ist charakteristisch, daß um den mit dem Schaber vom Bandfördererteil gelösten Staub aus der Windkammer zu entfernen, am Schaber auf dessen Unterseite ein in einer Rinne untergebrachter Spiralförderer angebracht ist.

Weil die Windkammerdecke aus einem sich bewegenden Band besteht, wird der am Band haftende Staub mit dem Band zur Stirnwand befördert, wo der Staub in kontrollierbarer Weise mit dem Schaber vom Band entfernt und mit einem Förderer, z.B. Spiralförderer, aus der Windkammer heraus befördert wird. An dem ständig laufenden Band kann sich keine so große Staubschicht ansammeln, die beim Herunterfallen die Oberfläche der Spanplatte verderben würde.

Im folgenden wird die Erfindung anhand von Ausführungsbeispielen ausführlich beschrieben unter Hinweis auf die beigefügten Zeichnungen, in denen
Fig. 1 schematisch und von der Seite gesehen eine mit einer Windkammer vom Stand der Technik versehene Streumaschine zeigt,
Fig. 2 eine mit einer erfindungsgemäßen Windkammer versehene Streumaschine zeigt.

In der Spanplattenherstellung wird das Streuen mit besonderen Streumaschinen durchgeführt. Fig. 1 zeigt eine Streumaschine vom Stand der Technik. Mit der Streumaschine wird ein Gemisch 2 aus Spänen und Bindemitteln zu einem gleichmäßigen durchgehenden Teppich 3 auf dem im unteren Teil der Streumaschine angeordneten, sich in Richtung des Pfeils bewegenden Streugutbandförderer 4 ausgebreitet.

Die Streumaschine besteht typischerweise aus Bunker 5, in Pfeilrichtung sich bewegenden Bodenbandförderer 6, Verteilerförderer 1, Ausgleichsbürsten 7, Entlade- und Verteilungsvorrichtungen 8 sowie Windkammer 9.

Die Windkammer 9 ist ein von Streugutförderband 4, Seitenwänden 10, Stirnseiten 11, 12 und Decke 13 begrenzter Raum, in dem die an den Verteilungsvorrichtungen 8 herunterfallende Späne mit Hilfe von Luft weiter befördert wird. Die Luft wird durch die eine Stirnwand 11 in der durch Pfeile dargestellten Weise in die Windkammer geführt und durch die entgegengestzte Stirnwand 12 in der ebenfalls durch Pfeile gezeigten Weise entfernt.

Die feineren Spanpartikel fliegen in der Windkammer am weitesten und die gröbsten werden nur wenig von der Luft befördert. Auf diese Weise entsteht eine gewünschte Spanplattenstruktur, in der die Oberfläche der Platte aus einer fast staubartigen Spanverteilung gebildet wird und bei der die durchschnittliche Größe der Späne zur Mitte der Platte hin zunimmt.

Die bekannte, mit stationärer Decke 13 versehene Windkammer nach Fig. 1 hat also den Nachteil, daß sich Staub an der Decke ansammelt und von Zeit zu Zeit unkontrolliert auf die Oberfläche der Spanplatte fällt.

In Fig. 2 ist eine Streumaschine gezeigt, die mit einer erfindungsgemäßen Windkammer ausgerüstet ist. Die Maschine ist bis auf die Konstruktion der Windkammer 9 die gleiche wie in Fig. 1, weshalb unter Hinweis auf Fig. 2 nur die Windkammerkonstruktion erläutert wird. In der erfindungsgemäßen Windkammer 9 wird die Kammerdecke von dem beweglichen Bandfördererteil 14 gebildet, als welcher vorzugsweise die Rücklaufseite des Bodenbandförderers 6 des Streugutbunkers verwendet wird.

Weil als Decke das bewegliche Band 14 dient, gelangt der am Band haftende Staub mit dem Band neben die Stirnwand 12, wo der Schaber 15 angebracht ist. Der Schaber 15 ist z.B. an der Stirnwand 12 bebfestigt und seine Aufgabe besteht darin, den am Band 14 haftenden Staub von dem Band abzuschaben. Dabei fällt der Staub in die Rinne 17, aus welcher er mit dem Spiralförderer 16 forttransportiert wird. Der Schaber 15, der Spiralförderer 16 und die Rinne 17 erstrecken sich vorzugsweise über die ganze Breite des Bandes 14 oder zumindest über die Breite der herzustellenden Spanplatte.

Dem Fachmann ist klar, daß die Erfindung nicht auf die im vorstehenden beschriebenen Ausführungsbeispiele begrenzt ist, sondern daß sie im Rahmen der beigefügten Patentansprüche variiert werden kann. Im vorstehenden wurde erwähnt, daß der Schaber 15 beispielsweise an der Stirnwand 12 befestigt ist. Es ist natürlich klar, daß jede andere denkbare Lösung hinsichtlich der Befestigung des Schabers 15, des Spiralförderers 16 wie auch der Rinne 17 möglich ist. Wesentlich ist, daß diese in der Nähe der Stirnwand 12 untergebracht sind.

## Patentansprüche

1. In der Spanplattenfertigung an der Streumaschine verwendete Windkammer (9), die an der Unterseite von einem Streugutförderband (3), an den Seiten von Seitenwänden (10), an den Enden von Stirnseiten (11, 12) und an der Oberseite von einer Decke begrenzt wird, dadurch gekennzeichnet, daß die Decke der Windkammer (9) aus dem Teil (14) eines Bandförderers gebildet wird.

2. Windkammer nach Anspruch 1, dadurch gekennzeichnet, daß der Bandfördererteil die Rücklaufseite (14) des Bodenbandförderers (6) des Streugutbunkers (5) ist.

3. Windkammer nach Anspruch 1 und 2, dadurch gekennzeichnet, daß zum Entfernen des auf der Seite der Windkammer (9) sich an den Bandfördererteil (14) heftenden Staubes in der Windkammer ein Schaber (15) angebracht ist.

4. Windkammer nach Anspruch 3, dadurch gekennzeichnet, daß, um den mit dem Schaber (15) vom Bandfördererteil (14) gelösten Staub aus der Windkammer zu entfernen, am Schaber auf dessen Unterseite ein in einer Rinne (17) untergebrachter Spiralförderer (16) angebracht ist.

## Claims

1. A wind chamber (9) used on a diffusing apparatus in the production of particle boards and delimited laterally by lateral walls (10), at the extremities by face walls (11, 12) and upwardly by a ceiling, characterized in that the ceiling of the wind chamber (9) is formed by a part (14) of a belt conveyor.

2. A wind chamber according to claim 1, characterized in that the conveyor belt part is the returning side (14) of the bottom belt conveyor (6) of a container (5) for the material to be diffused.

3. A wind chamber according to claims 1 and 2, characterized in that a scraper (15) is arranged in the wind chamber for removal of dust adhering to said belt conveyor part (14) on the side of the wind chamber (9).

4. A wind chamber according to claim 3, characterized in that a spiral conveyor (16) received in a conduit (17) is arranged on the lower side of the scraper for removal of the dust released from the belt conveyor part (14) by the scraper (15) from the wind chamber.

## Revendications

1. Chambre de soufflage (9) utilisée dans la fabrication de panneaux d'agglomérés dans une machine à répandre, chambre qui est limitée, sur le dessous, par un tapis roulant (3) pour la matière à répandre, sur les côtés par des parois latérales (10), aux extrémités par des faces frontales (11,12) et sur le dessus par un plafond, caractérisée en ce que le plafond de la chambre de soufflage (9) est formé par la partie (14) d'un transporteur à bande.

2. Chambre de soufflage selon la revendication 1, caractérisée en ce que la partie du transporteur à bande est le côté de retour (14) du transporteur à bande (6) du plancher de la réserve (5) de matière à répandre.

3. Chambre de soufflage selon les revendications 1 et 2, caractérisée en ce qu'un racloir (15) est prévu dans la chambre de soufflage pour éliminer la poussière adhérant sur la partie (14) du transporteur à bande du côté de la chambre de soufflage (9).

4. Chambre de soufflage selon la revendication 3, caractérisée en ce qu'un transporteur en spirale (16) agencé dans une goulotte (17) est prévu sur le racloir, sur le dessous de celui-ci, pour éliminer la poussière détachée de la partie (14) du transporteur à bande par le racloir (15), de la chambre de soufflage.
